# FASCICULE DE BREVET EUROPEEN

(11) **EP 0 817 888 B1**
(45) Date de publication et mention de la délivrance du brevet: **29.11.2000**
(21) Numéro de dépôt: 96909199.0
(22) Date de dépôt: 26.03.1996
(51) Int. Cl.: E01C 7/32, E01C 11/00, E01C 11/16, E04G 23/02

(54) **FABRICATION DE REVETEMENT DE SURFACE SEMI-INDEPENDANT COULE SANS JOINT, TRAME ET PLOTS DE FIXATION**
HERSTELLUNG VON SEMI-UNABHAENGIGEN NAHTLOSEN OBERFLAECHENSCHICHTEN, GEWEBE UND BEFESTIGUNGSSTIFTEN
PRODUCTION OF A SEMI-INDEPENDENT, SEAMLESS, CAST SURFACE COATING, REINFORCEMENT MESHING AND ANCHORING STUDS

(30) Priorité: 28.03.1995 FR 9504281; 20.03.1996 FR 9603704
(43) Date de publication de la demande: 14.01.1998
(73) Titulaire: Combe, Marc Georges, 30100 Alès (FR)
(72) Inventeur: Combe, Marc Georges, 30100 Alès (FR)
(86) Numéro de dépôt international: FR9600447
(87) Numéro de publication internationale: WO9630594

(56) Documents cités:
- EP-A- 0 046 733
- AT-B- 345 521
- DE-A- 3 838 320
- FR-A- 2 197 088
- US-A- 4 637 946
- US-A- 4 668 548

## Description

La présente invention concerne un procédé pour réaliser des revêtements de surfaces coulées sans joint, posés en semi-indépendance sur le support (9), directement circulables, mis en oeuvre à partir de résines synthétiques, de coulis de ciment ou d'époxy-ciment ou autres constituants liquides se solidifiant dans le temps.

Les systèmes de surfaces techniques constituées d'un support à base de liant hydraulique et cimentaire (9), et d'une couche d'usure adhérente collée, scellée ou coulée n'est durable qu'à condition que le support et la couche en question soient de bonne qualité et que leur liaison mécanique soit parfaite.

Ceci implique une remise en forme de l'état de surface du support avant de lui appliquer la couche dite d'usure. Cette remise en forme s'effectue généralement par sablage, ponçage, grenaillage, rabotage, ragréage ou traitement chimique.

Le dispositif innovant consiste à créer une liaison mécanique ponctuelle maillée entre le support à traiter (9) et les couches d'usure (3, 7 et 8), permettant de négliger la résistance superficielle à la traction du support à traiter et les mouvements tel que dilatation ou fissuration de ce dit support.

Le brevet AT-B 345521 nous décrit la pose d'un isolant sous dallage béton "épinglé" par des aciers façonnés posés avant l'isolant dans la dalle béton inférieure.

Le brevet DE-A 3838320 fait état de trous réalisés dans le support à traiter, rempli par la couche de base réalisée avant la mise en place de la première couche de fibre de verre.

Le brevet US-A 4637-946 fait état de feuilles de bitume armées de toile de verre thermodurcissable.

La présente invention se caractérise par la réalisation d'une liaison rigide ponctuelle assurée par des plots d'ancrage (1 et 2) logés dans le support (9) qui fixent mécaniquement une armature de treillis ou de tissus de fibres (4). L'ensemble étant ensuite saturé par coulage du nouveau revêtement.

Ces revêtements sont constitués d'une ou plusieurs couches de résines synthétiques, de coulis de ciment ou d'époxy-ciment (3, 7 et 8) d'épaisseur et de nature différentes ou identiques, élaborées à partir de un ou plusieurs composants chimiques, purs ou chargés de granulats, appliquées manuellement ou mécaniquement.

L'armature (4), en treillis de fibres de verre maillé et/ou complexes de tissus de verre et/ou de composite et/ou métallique, est disposée sur toute la surface du support à traiter. Celle ci est disposée à plat et à recouvrement des lais ou des plaques (10), avant le coulage de la première couche constituante du revêtement final (3).

Les plots d'ancrage sont fabriqués en produits polymères et/ou composites et/ou métalliques. Ils sont constitués d'une platine mince (1), par exemple en forme de treillis(5) et d'un pied tubulaire (2) solidaire et ajouré sur sa hauteur. Ces plots, répartis sur toute la surface à traiter suivant un plan précis, sont logés dans des trous parfaitement calibrés réalisés après la pose de l'armature (4), dans le support (9) avant le coulage de la première couche du revêtement final (3). Ces plots fixent l'armature (4) ou les plaques composites (10) sur le support à traiter (9).

L'idée de base de l'invention est d'associer, par exemple, le caractère liquide d'une résine synthétique coulée, le remplissage des plots d'ancrage (1 et 2), le mouillage de l'armature (4) par la résine, fabriquant ainsi un composite fixé au support par scellement chimique.

Après réticulation de la résine, par exemple dite couche de base (3), l'ensemble est parfaitement homogène, résistant et indépendant de l'état de surface initial du support (9).

La fiabilité du dispositif repose sur l'amélioration des modules d'élasticité du revêtement et de la résistance à l'arrachement des plots d'ancrage et de la liaison "plots-couche de base".

La couche de base (3) peut ensuite recevoir une ou plusieurs autres couches constituant le nouveau revêtement. Celles-ci seront alors les couches d'usure (7 et 8).

La couche de base (3) peut être constituée d'éléments préfabriqués de dimension adaptée (10)et (11), armés d'un treillis de fibres (4), fixés au support (9) par les plots (1 et 2) et recouvrant le sol à traiter. Dans ce cas, ce sont les couches d'usure (7 et 8) qui saturent les recouvrements et remplissent les plots d'ancrage.

La présente invention vise à supprimer les inconvénients de la préparation du support (9). On notera par ailleurs que le caractère semi-indépendant du dispositif innovant concourt à ce que le revêtement ne subisse pas de décollement sous l'effet d'éventuels phénomènes de flux de vapeur d'eau ou de gaz, de pression hydrostatique ou de fissuration du support (9).

Le procédé prévoit également la possibilité de la mise en place, sous l'armature (4) ou la couche de base préfabriquée (10), d'un matériau isolant phonique et/ou d'un matériau drainant non collé et/ou existant et fixé par les plots (1 et 2) au support (9), en même temps que la fixation de l'armature (4) ou des plaques (10). Pour réaliser la semi-indépendance certaine, le support (9) peut être traiter en surface par la mise en oeuvre d'un agent démoulant avant la pose de l'armature ou autre produit chimique et/ou solide.

Tel qu'il est conçu, le dispositif permet le contrôle et la maîtrise des migrations d'eau à l'interface du support (9) et du revêtement (3, 7 et 8).

La présente invention est particulièrement destinée à la réfection des sols et surfaces dégradés dans les secteurs de l'Industrie Agro-Alimentaire, Chimique, Para chimique, Métallurgique et Technique en général.

Selon l'invention, les supports susceptibles de recevoir ce système sont principalement des subjectiles à liant hydrauliques cimentaires ou revêtus d'un revêtement existant pouvant comporter des irrégularités de surface, des salissures et des aspérités.

Concernant les supports inclinés et verticaux, le principe de l'invention est conservé : Le remplissage des plots d'ancrage (1 et 2) est réalisé par injection d'une résine de scellement et l'application des couches de résines (3, 7 et 8) dites de base et d'usure se fait par projection sur le support ou au rouleau.

Le procédé tel qu'il est conçu, renforce la structure du support (9) par l'imprégnation des aspérités et des micro-fissures par de la résine qui remplit le pied tubulaire du plot d'ancrage (2).

Le procédé tel qu'il est conçu, peut recevoir sur la sous-couche un revêtement collé du type dallette PVC ou carrelage par exemple, en revêtement de finition superficiel.

Appliqué avec des résines synthétiques par exemple, le procédé permet de réaliser des surfaces étanches aux liquides.

## Revendications

1. Procédé de réalisation de revêtements de surfaces dits semi-indépendants, coulés sans joint en résines synthétiques, coulis ciment ou époxy-ciment ou autres constituants liquides se solidifiant dans le temps, caractérisé par le fait que l'on réalise une liaison rigide ponctuelle par des plots d'ancrage (1 et 2) logés et fixés dans le support existant à traiter (9) qui peut rester en l'état, fixant une armature de treillis de fibres de verre et/ou de fibres synthétiques et/ou métalliques avant le coulage de la couche de base (3) qui assure le remplissage des plots (1 et 2), le mouillage de l'armature (4), le scellement de l'ensemble et pouvant recevoir ensuite les couches d'usure (7 et 8) , formant ainsi un revêtement autoportant fixé ponctuellement au support (9).

2. Procédé de réalisation suivant la revendication 1 caractérisé par le fait qu'il est mis en place sous et/ou avec l'armature (4) un matériau isolant phonique et/ou thermique en forme de plaque et/ou de granulats que l'on fixe en même temps que la trame(4) à l'aide des plots (1 et 2).

3. Procédé de réalisation suivant la revendication 1 caractérisé par le fait qu'il est mis en place sous et/ou avec l'armature (4) un dispositif drainant permettant de gérer les migrations de fluides liquides et/ou gazeux à l'interface du support (9) et du nouveau revêtement fixé au support en même temps que la trame à l'aide des plots (1 et 2).

4. Procédé de réalisation suivant la revendication 1 caractérisé par le fait qu'il est mis en place une armature (4) en matériau métallique que l'on fixe par les plots (1 et 2) métalliques.

5. Procédé de réalisation suivant la revendication 1 caractérisé par le fait que la couche (3) peut recevoir un revêtement préfabriqué superficiel posé et/ou collé sur celui-ci remplaçant ainsi les couches d'usure (7 et 8).

6. Plots d'ancrage (1 et 2) pour la mise en oeuvre du procédé selon l'une des revendications précédentes, caractérisé par le fait qu'ils sont constitués d'une platine mince (1) ajourée et d'un pied tubulaire (2) solidaire et ajouré sur sa hauteur.

## Claims

1. Process for making "semi-independent" poured joint-free surface coverings made of synthetic resin, grout or epoxy cement or other liquid constituents that solidify in time, characterized by the fact that a rigid connection is formed at specific points consisting of anchor studs (1 and 2) inserted and fixed in the existing support to be treated (9) that remains in its existing condition, by putting a glass fiber and/or synthetic and/or metal fiber mesh reinforcement in position before the base layer (3) is poured, which fills in the studs (1 and 2), wets the reinforcement (4), seals the assembly and can then be covered with the wear coats (7 and 8), thus forming a self-supporting covering fixed at specific points to the support (9).

2. Manufacturing process according to claim 1, characterized by the fact that a sound and/or thermal insulation in the form of a board and/or pellets is placed under and/or with the reinforcement (4), to be fixed at the same time as the reinforcing frame (4) using the studs (1 and 2).

3. Manufacturing process according to claim 1, characterized by the fact that a draining device is placed under and/or with the reinforcement (4), in order to control the migration of liquid and/or gaseous fluids at the interface between the support (9) and the new covering fixed to the support at the same time as the reinforcing frame using the studs (1 and 2).

4. Manufacturing process according to claim 1, characterized by the fact that a reinforcing frame (4) made of a metallic material is added and is fixed by the metallic studs (1 and 2).

5. Manufacturing process according to claim 1, characterized by the fact that a prefabricated surface covering can be laid and/or glued onto the layer (3), thus replacing the wear coats (7 and 8).

6. Anchor studs (1 and 2) for implementation of the process according to any one of the previous claims, characterized by the fact that they are composed of a thin perforated plate (1) and a solid tubular stand (2) with perforations over its full height.

## Patentansprüche

1. Herstellungsverfahren von sogenannten halbunabhängigen Oberflächenbeschichtungen, die nahtlos aus Synthetikharzen, Zementbrei oder Epoxy-Zement oder aus anderen flüssigen, sich mit der Zeit verhärtenden Bestandteilen gegossen werden, dadurch gekennzeichnet, dass man eine steife, punktweise Verbindung mittels Verankerungsstiften (1 und 2) herstellt, die im zu bearbeitenden Träger (9) angeordnet und befestigt sind, ohne dessen Zustand zu verändern, durch Befestigung einer Glasfaser- und/oder Synthetikfaser- und/oder Metallgitterarmatur vor dem Giessen der Grundschicht (3), die das Füllen der Stifte (1 und 2), das Anfeuchten der Armatur (4), die Verankerung der Baugruppe gewährleistet und dann die Verschleisschichten (7 und 8) erhalten kann, um damit eine selbsttragende, punktweise auf dem Träger (9) befestigte Beschichtung zu erhalten.

2. Herstellungsverfahren nach Anspruch 1, dadurch gekennzeichnet, dass unter und/oder mit der Armatur (4) ein Lärm- und/oder Wärmedämmungsmaterial in Form von Platten und/oder Granulaten eingesetzt wird, das zur gleichen Zeit wie die Armatur (4) mittels der Stifte (1 und 2) befestigt wird.

3. Herstellungsverfahren nach Anspruch 1, dadurch gekennzeichnet, dass unter und/oder mit der Armatur (4) eine Drainagevorrichtung eingesetzt wird, um die Migrationen von flüssigen und/oder gasförmigen Medien an der Schnittstelle des Trägers (9) und der neuen Beschichtung zu steuern, die zur gleichen Zeit wie die Armatur (5) mittels der Stifte (1 und 2) auf dem Träger befestigt wird.

4. Herstellungsverfahren nach Anspruch 1, dadurch gekennzeichnet, dass eine Metallarmatur (4) eingesetzt wird, die mit den Metallstiften (1 und 2) befestigt wird.

5. Herstellungsverfahren nach Anspruch 1, dadurch gekennzeichnet, dass auf die Schicht (3) eine vorgefertigte Oberflächenbeschichtung verlegt und/oder geklebt werden kann, um damit die Verschleisschichten (7 und 8) zu ersetzen.

6. Verankerungsstifte (1 und 2) für die Umsetzung des Verfahrens nach einem der vorstehend genannten Ansprüche, dadurch gekennzeichnet, dass sie aus einer dünnen Lochplatte (1) und einem mit ihr verbundenen, rohrförmigen, über seine Höhe gelochten Fuss (2) bestehen.
